# EUROPÄISCHE PATENTSCHRIFT

(11) **EP 0 379 638 B1**
(45) Veröffentlichungstag und Bekanntmachung des Hinweises auf die Patenterteilung: **09.11.1994**
(21) Anmeldenummer: 89116251.3
(22) Anmeldetag: 02.09.1989
(51) Int. Cl.: G07D 1/00

(54) **Vorrichtung zur Annahme und Abgabe von Banknoten und Verfahren zu deren Betrieb**
Device for receiving and distributing bank notes, and method for operating same
Appareil de réception et de distribution de billets de banque et procédé pour son exploitation

(30) Priorität: 26.01.1989 CH 233/89
(43) Veröffentlichungstag der Anmeldung: 01.08.1990
(73) Patentinhaber: MARS INCORPORATED, McLean Virginia 22101-3885 (US)
(72) Erfinder: Gerlier, André, F-74140 Sciez (FR)
(74) Vertreter: Burke, Steven David

(56) Entgegenhaltungen:
- DE-A- 3 222 689
- DE-A- 3 519 607
- GB-A- 2 122 010
- GB-A- 2 197 300
- US-A- 4 319 137
- US-A- 4 473 157

## Beschreibung

Die Erfindung bezieht sich auf eine Vorrichtung zur Annahme und Abgabe von Banknoten.

Vorrichtungen zur Annahme und Abgabe von Banknoten werden vorteilhaft in Dienstleistungsautomaten aller Art, insbesondere aus dem Bereich des Bank- und Wechselstubenwesens, verwendet.

Eine Vorrichtung zur Annahme und Abgabe von Banknoten ist aus der DE-PS 35 19 607 bekannt und weist eine vorbestimmte Zahl von Vorratsbehältern für Banknoten auf, wobei jeder Vorratsbehälter nur Banknoten einer einzigen Wertstufe enthält. Die Banknoten werden mittels eines Prüfgeräts nur bei der Annahme geprüft. Bei der Abgabe werden die Banknoten den entsprechenden Vorratsbehältern entnommen, in einem Stapelrad gebündelt und in einem Bündel einem Benutzer der Vorrichtung abgegeben.

Weiter ist aus der DE-PS 32 22 689 eine Vorrichtung zur Annahme und Abgabe von Banknoten bekannt. Sie weist ein einziges Prüfgerät für die Annahme- und Abgabekontrolle der Banknoten auf, wobei sie getrennte Kassen für die Annahme und Abgabe von Banknoten aufweist. Die Abgabekasse umfasst eine vorbestimmte Zahl von Vorratsbehältern, von denen jeder nur Banknoten einer einzigen Wertstufe enthält.

Gemäß GB-A-2 197 300 weist eine einschlägige Vorrichtung nur ein einziges Vorratsmagazin (21), das sowohl zur Annahme als auch Abgabe von Banknoten ausgebildet ist, auf. Dieses kann aber nur Banknoten einer einzigen Wertstufe annehmen bzw. abgeben.

Aus der US-PS 4 319 137 ist ein Prüfgerät bekannt, das die Echtheit und die Orientierung einer Banknote mittels optischer Abtastung des Druckbildes feststellt. Die Banknote muss in der Leseebene des Prüfgeräts nur nach der äusseren Form orientiert sein, wobei ein gewisser lateraler Versatz elektronisch ausgeglichen wird. Das Resultat der Abtastung wird mit Mustern aus einem vorbestimmten Satz von Wertstufen verglichen. Die Banknoten werden mittels endloser Bänder transportiert.

Aus der CH-PS 662 194 ist auch eine magnetische Abtastung des Druckbildes einer Banknote bekannt, die die magnetischen Eigenschaften bestimmter Druckfarben ausnützt.

Die CH-Anmeldung 00 057/89-9 beschreibt eine Vorrichtung zum Wenden und Drehen von Banknoten, um sie für das Stapeln in eine vorbestimmte Orientierung zu bringen.

Der Erfindung liegt die Aufgabe zugrunde, eine Vorrichtung zu schaffen, die maschinell Banknoten verschiedener Wertstufen und Abmessungen einnimmt, kontrolliert und speichert oder an einen Benutzer abgibt, sowie ein Verfahren zu deren Betrieb anzugeben.

Die genannte Aufgabe wird erfindungsgemäss durch die Merkmale der Ansprüche 1 bzw. 10 gelöst.

Nachfolgend werden Ausführungsbeispiele der Erfindung anhand der Zeichnungen näher erläutert.

Es zeigt:
- Fig. 1: eine Ausführung der Vorrichtung mit zwei Kassen im Schema,
- Fig. 2: eine andere Ausführung mit einer Kasse und
- Fig. 3: eine Zusatzausrüstung für die Vorrichtung nach einer der Figuren 1 und 2.

In der Fig. 1 bedeutet 1 eine Vorrichtung zur maschinellen Annahme und Abgabe von Banknoten 2 verschiedener Wertstufen (verschiedene Nennwerte wenigstens einer Währung), 3 eine Eingabeöffnung, 4 eine Abgabeöffnung, 5 eine Rückgabeschale, 6 einen Separator, 7 eine Richtstrecke, 8 ein Prüfgerät, 9 eine erste Kasse, 10 eine zweite Kasse und 11 eine Wendevorrichtung.

Eine Steuereinrichtung 12 ist mittels hier aus darstellerischen Gründen nicht gezeigten Leitungen mit Geräten der Vorrichtung 1 verbunden, beispielsweise mit dem Prüfgerät 8, mit einem weiter unten beschriebenen Banknotenspeicher, mit einer ersten und einer zweiten Kassenweiche 13 und 14, mit einer Abgabeweiche 15 und mit einer Rückgabeweiche 16.

Jede Weiche 13 bis 16 weist eine von der Steuereinrichtung 12 beeinflusste Antriebseinrichtung auf, wie z. B. einen Elektromotor, einen Elektrozugmagneten usw., die den Laufweg der Banknote 2 in jeder der Weichen 13 bis 16 von deren Eingang zu einem der beiden Zweige umstellt. Die Steuereinrichtung 12 wählt in Abhängigkeit der von ihr empfangenen Signale und Informationen einen der vorbestimmten Wege für die Banknote 2 aus und bringt dazu die Laufwege der Weichen 13 bis 16 in eine vorbestimmte Stellung.

Hier nicht gezeigte Sensoren der Steuereinrichtung 12 dienen der Ueberwachung von Streckenabschnitten und der Steuerung von hier nicht gezeigten Antriebsmotoren eines Transportsystems der Vorrichtung 1. Die Antriebsmotoren werden von der Steuerung 12 nach Bedarf ein- oder ausgeschaltet und sind ausser in der Wendevorrichtung 11 im normalen Betrieb in der Laufrichtung nicht umsteuerbar.

Die Steuereinrichtung 12 tauscht auch Informationen über eine Zweiwegdatenleitung 17 mit weiteren Apparaten 18 aus, die symbolisch mit einem einzigen Rechteck dargestellt sind. Einige der Apparate 18 sind entweder separat aufgestellt oder auch im gleichen Gehäuse wie die Vorrichtung 1 untergebracht.

Das Transportsystem der Vorrichtung 1 umfasst in einer Ausführung ein erstes Förderband 19, ein zweites Förderband 20, eine Förderstrecke 21, eine Transportstrecke 22, einen Bandförderer 23, einen Förderer 24, eine Verbindungsstrecke 25, eine Abgabestrecke 26, ein Transportband 27 und eine Rückgabestrecke 28. Sie sind in der Zeichnung der Uebersichtlichkeit wegen nur mit einem breiten Strich angedeutet. Pfeile parallel zu diesen Strichen geben, wo nötig, zur Verdeutlichung die Transportrichtung an. Zum Transportsystem gehören auch die Weichen 13 bis 16 und drei Einmündungen 29 bis 31.

Der erwähnte Banknotenspeicher enthält die Banknoten 2 aller vorbestimmten Wertstufen, die von der Vorrichtung 1 angenommen wurden und für eine Abgabe abrufbar sind. In einer ersten Ausführung setzt er sich aus den zwei an sich identischen Kassen 9 und 10, den Kassenweichen 13 und 14, dem zweiten Förderband 20, dem Bandförderer 23, der Verbindungsstrecke 25 und der dritten Einmündung 31 zusammen. Jede Kasse 9 bzw. 10 weist einen Kasseneingang 32, einen Kassenkopf 33 und die Kassenweiche 13 bzw. 14 am Ausgang auf. Eine nicht gezeigte Mechanik in jedem Kassenkopf 33 legt die durch den Kasseneingang 32 ankommende Banknote 2 auf einem Kassenstapel 34 ab. Eine Feder beispielsweise drückt den Kassenstapel 34 gegen die Mechanik im Kassenkopf 33, damit diese die oberste Banknote 2 vom Kassenstapel 34 aufnehmen und in den Eingang der Kassenweiche 13 bzw. 14 einführen kann. Nur bei der schematisch im Schnitt dargestellten zweiten Kasse 10 ist der Kassenkopf 33 und der Kassenstapel 34 mit der Bezugszahl versehen.

Das Transportsystem setzt sich aus einer Anordnung von endlosen, parallel geführten Riemen, die über Rollen geführt sind, Zylindern, Leitblechen, den Antriebsmotoren sowie weiteren aus der Fördertechnik bekannten Elementen zusammen. Die Zylinder und Rollen drehen sich alle um Achsen, die beispielsweise senkrecht zur Zeichnungsebene in den Figuren 1 bis 3 stehen.

Das Transportsystem befördert blattförmige Güter, die Abmessungen aus einem vorbestimmten Bereich aufweisen, wie z. B. Banknoten 2 verschiedener Wertstufen. Das zwischen paarweise angeordneten Riemen oder zwischen Riemen und einem Zylinder eingeklemmte Gut wird von der Eingabeöffnung 3 über das Prüfgerät 8 zu einem Eingang des Banknotenspeichers, von einem Ausgang des Banknotenspeichers über das Prüfgerät 8 zur Abgabeöffnung 4, vom Prüfgerät 8 zur Rückgabeschale 5 oder vom Ausgang des Banknotenspeichers zu dessen Eingang transportiert.

Die Förderstrecke 21 führt vom Separator 6, der unmittelbar hinter der Eingabeöffnung 3 angeordnet ist, durch die erste Einmündung 29 und die Richtstrecke 7 hindurch zum Prüfgerät 8.

Ein Ausgang des Prüfgeräts 8 mündet in den Eingang der Rückgabeweiche 16. Die Transportstrecke 22 verbindet einen Zweig der Rückgabeweiche 16 über die Wendevorrichtung 11 mit dem einen Eingang der zweiten Einmündung 30, während ein zweiter Zweig der Rückgabeweiche 16 über die Rückgabestrecke 28 zur Rückgabeschale 5 führt.

Ein Zweig jeder Kassenweiche 13 bzw. 14 der einen Kasse 9 bzw. 10 ist mittels des Förderbandes 20 bzw. mittels der Bänder 19 und 27 mit dem Kasseneingang 32 der andern Kasse 10 bzw. 9 verbunden. Der Bandförderer 23 und die Verbindungsstrecke 25 bilden die beiden anderen Zweige der Kassenweichen 13 und 14. Sie führen durch die beiden Eingänge in die dritte Einmündung 31 zum Förderer 24. Er erstreckt sich vom Ausgang der dritten Einmündung 31 bis zu einem Eingang der ersten Einmündung 29. Die erste Einmündung 29 ermöglicht das Einführen der Banknoten 2 aus dem Förderer 24 in die Förderstrecke 21, die das blattförmige Gut durch die Richtstrecke 7 zum Prüfgerät 8 transportiert.

Die erste Förderbahn 19 führt durch die zweite Einmündung 30 hindurch, wo die Transportstrecke 22 in der Richtung zur ersten Kasse 9 hin in die erste Förderbahn 19 einmündet. Das Ende der ersten Förderbahn 19 bildet die Abgabeweiche 15, deren einer Zweig als Transportband 27 in den Kasseneingang 32 der ersten Kasse 9 mündet und deren anderer Zweig, als Abgabestrecke 26 bezeichnet, mit der Abgabeöffnung 4 verbunden ist.

Ein Benutzer der Vorrichtung 1 entnimmt z. B. einer Schrifttafel, welche Arten von Banknoten 2 die Vorrichtung 1 erkennt. Der Benutzer legt in die Rückgabeschale 5 eine oder mehrere dieser Banknoten 2 ein, die lediglich nach der äusseren Form ausgerichtet sein müssen. Die Banknoten 2 dürfen wild gemischt sein und beispielsweise verschiedene Wertstufen und/oder Ausgaben verschiedener Noteninstitute umfassen. Die Vorrichtung 1 ist demnach als Notenwechsler verwendbar z. B. in grenznahen Gebieten oder in internationalen Flughäfen und Bahnhöfen, wo häufig Noten anderer Länder im Umlauf sind.

Auf ein Kommando der Steuereinrichtung 12 erfasst der Separator 6 beispielsweise die unterste Banknote 2 in der Eingabeöffnung 3 und führt sie in die Förderstrecke 21 ein. Ueber die erste Einmündung 29 gelangt die Banknote 2 in die Richtstrecke 7. Die Richtstrecke 7 richtet beispielsweise die Längsseiten der Banknote 2 genau parallel zur Förderrichtung der Transportstrecke 21 aus und gibt die ausgerichtete Banknote 2 an das Prüfgerät 8 weiter. Sobald die Förderstrecke 21 frei ist und sich in der Eingabeöffnung 3 wenigstens eine weitere Banknote 2 befindet, führt der Separator 6 auch diese in die Förderstrecke 21 ein.

Das Prüfgerät 8 tastet optisch und/oder magnetisch ein Druckbild auf wenigstens einer Seite der Banknote 2 ab. Das aufgenommene Muster wird mit einem vorbestimmten Satz gespeicherter Abbilder der anzunehmenden Banknoten 2 elektronisch verglichen, wobei das Prüfgerät 8 die Werteinheit, die Art der Banknote 2 und deren Orientierung feststellt.

Beschädigte, nichtidentifizierbare oder falsche Banknoten 2 sowie nicht dem vorbestimmten Satz zugehörige Wertstufen werden gleich wie unbedrucktes Papier passender Grösse als nichtidentifizierbares Gut klassiert.

Vorteilhaft werden auch die Länge und die Breite der Banknote 2 bestimmt, da diese Information die Anzahl der von der Vorrichtung 1 zu erkennenden, dem vorbestimmten Satz zugehörigen Wertstufen stark einschränkt und so die Bestimmung der Banknotenart beschleunigt. Eine weitere vorteilhafte Verkürzung der Prüfzeit für eine Banknote 2 gelingt, wenn das Prüfgerät 8, das die Banknote 2 nach beiden Verfahren abtastet, auf grund dieser Messungen entscheidet, ob nur das Ergebnis der optischen oder der magnetischen Abtastung ausgewertet wird.

Eine andere Ausführung des Prüfgeräts 8 überwacht die Blattdicke des transportierten Guts, die beispielsweise auf mechanische Art oder mittels einer optischen Bestimmung der Transparenz der Banknote 2 gemessen wird. Die Ueberwachung der Blattdicke verhindert, dass zwei oder mehrere aufeinander liegende Banknoten 2 angenommen werden.

Jedes Prüfergebnis wird der Steuereinrichtung 12 in einem Wertesignal übermittelt. In der Steuereinrichtung 12 bestimmt das Wertesignal für das Gut den Laufweg im Transportsystem der Vorrichtung 1 und den Zielort.

Das nichtidentifizierbare Gut wird über die Abgabeweiche 16 in die Rückgabestrecke 28 geleitet, die es in die Rückgabeschale 5 transportiert.

Wird eine als echt erkannte Banknote 2 einer vorbestimmten Wertstufe von der Vorrichtung 1 angenommen, schreibt die Steuereinrichtung 12 dem Benutzer ein dem Wert der angenommen Banknote 2 entsprechendes Haben gut. Beispielweise kann dieses Guthaben mittels eines der Apparate 18 zur Anzeige gebracht werden.

Die Steuereinrichtung 12 lenkt diese Banknote 2 mittels der Rückgabeweiche 16 in die Transportstrecke 22. Die Wendevorrichtung 11 bringt unter der Kontrolle der Steuereinrichtung 12 die Banknote 2 in die für die Speicherung vorbestimmte Lage. Am Ende der Transportstrecke 22 wird die Banknote 2 mittels der zweiten Einmündung 30 in das erste Förderband 19 eingeschleust und von dort mittels der Abgabeweiche 15 über das Transportband 27 durch den Kasseneingang 32 in den Kassenkopf 33 der ersten Kasse 9 befördert. Die Mechanik im Kassenkopf 33 legt die Banknote 2 zuoberst auf dem Kassenstapel 34 ab.

Sind alle Banknoten 2 aus der Eingabeöffnung 3 in der ersten Kasse 9 abgelegt, entscheidet die Steuereinrichtung 12 gemäss der über die Zweiwegdatenleitung 17 empfangenen Instruktionen über das weitere Vorgehen.

Beispielsweise kann die Vorrichtung 1 mittels eines der Apparate 18 dem Benutzer eine Quittung über einbezahltes Geld aushändigen und den einbezahlten Betrag gemäss der Anzeige seinem Konto gutschreiben, dessen Nummer über eine hier nicht gezeigte Tastatur eines der Apparate 18 eingegeben worden ist. Umgekehrt kann der Benutzer mittels der Vorrichtung 1 von seinem Konto auch einen Betrag abheben oder die durch die Eingabeöffnung 3 eingegebenen Banknoten 2 in andere umtauschen. Bei der Erbringung einer andern Dienstleistung kann die Vorrichtung 1 zur Zahlung Banknoten 2 entgegennehmen, die Dienstleistung veranlassen und einen allfälligen Notenanteil des Wechselgeldes abgeben.

In einer vorteilhaften Ausführung ist die Vorrichtung 1 mit einem weiteren Apparat 18 verbunden, der als ein Abgabegerät für Münzen ausgebildet ist und der dem Benutzer den restlichen Anteil des berechneten Wechselgeldes übergibt.

Auf ein Kommando der Steuereinrichtung 12 für die Abgabe einer Banknote 2 führt die Mechanik im Kassenkopf 33 der zweiten Kasse 10 die oberste Banknote 2 des Kassenstapels 34 in die Kassenweiche 14 ein. Ueber die Verbindungsstrecke 25 und den Förderer 24 wird diese Banknote 2 dem Prüfgerät 8 zugeführt. Weist die Banknote 2 eine für die Abgabe vorgesehene Wertstufe auf, lenken beim Abtransport aus dem Prüfgerät 8 die Weichen 16 und 15 die Banknote 2 in die Abgabestrecke 26. Ist hingegen die Banknote 2 keiner dieser für die Abgabe vorgesehenen Wertstufen angehörig, so wird die Banknote 2 wieder mittels der Weichen 16 und 15 in die erste Kasse 9 zurückgeleitet. Dieser Vorgang des Umstapelns wird so lange fortgesetzt, bis alle für die Abgabe vorgesehenen Wertstufen in die Abgabestrecke 26 eingeleitet sind. Der Vorteil dieses Umstapelverfahrens zeigt sich in einer einfachen und preisgünstigen Ausführung der Vorrichtung 1, da nur ein einziger Banknotenspeicher benötigt wird, um eingegebene Banknoten 2 eines vorbestimmten Satzes von Wertstufen zu speichern und/oder Banknoten 2 vorbestimmter Wertstufen abzugeben.

Ist die unpassende Banknote 2 jedoch aus der ersten Kasse 9 abgerufen und über den Bandförderer 23 und über den Förderer 24 dem Prüfgerät 8 zugeführt worden, wird diese Banknote 2 durch den Kasseneingang 32 und durch den Kassenkopf 33 der ersten Kasse 9 hindurch zur ersten Kassenweiche 13 transportiert und alsdann über das zweite Förderband 20 durch den Kasseneingang 32 der zweiten Kasse 10 zugeführt, wo die Banknote 2 von der Mechanik des Kassenkopfes 33 auf dem Kassenstapel 34 abgelegt wird.

Vorteilhaft werden unmittelbar nach jedem Ablegen oder jedem Abgeben einer Banknote 2 aus dem Banknotenspeicher das Wertesignal und eine Kennziffer, die die Position der Banknote im Banknotenspeicher in bezug auf die andern Banknoten 2 des Kassenstapels 34 bestimmt, in einem Speicherteil 35 der Steuereinrichtung 12 eingeschrieben oder gelöscht, sowie für alle Banknoten, die im Banknotenspeicher verbleiben, die Kennziffern korrigiert. Die Steuereinrichtung 12 durchsucht vor der Abgabe von Banknoten 2 den Speicherteil 35 und bestimmt auf grund der registrierten Reihenfolge der Wertstufen, aus welcher Kasse 9 bzw. 10 die Banknoten entnommen werden.

Ist die oberste Banknote 2 auf dem Kassenstapel 34 der von der Steuereinrichtung 12 ausgewählten Kasse 9 bzw. 10 eine unpassende, so wird diese Banknote 2 über das Förderband 20 bzw. über die Bänder 19 und 27 direkt wieder auf den Kassenstapel 34 in der andern Kasse 10 bzw. 9 abgelegt. Gegebenenfalls ist nach einigen Wiederholungen dieses Vorgangs eine für die Abgabe vorbestimmte Banknote 2 als oberste des Kassenstapels 34 freigelegt, die dem Prüfgerät 8 zugeführt wird. Andererseits kann dem Benutzer auch die Unmöglichkeit seiner gewünschten Transaktion angezeigt werden, falls die Kassen 9 und 10 keine oder zu wenig der notwendigen Wertstufen der gewünschten Banknoten 2 enthalten.

Der Banknotenspeicher besitzt eine Kapazität von ein paar tausend Banknoten 2, die dem maximalen Umfang eines einzigen Kassenstapels 34 entspricht. Im Extremfall kann nach dem Umstapeln des ganzen Vorrats an Banknoten 2 zum Freilegen einer passenden Wertstufe der ganze Inhalt des Banknotenspeichers in einem einzigen Kassenstapel 34 enthalten sein.

Vor der Abgabe von Banknoten 2 erhält die Steuereinrichtung 12 beispielsweise von einem der Apparate 18 den Befehl, einen vorbestimmten Betrag auszubezahlen. Vorteilhaft optimiert die Steuereinrichtung 12 auf grund der im Speicherteil 35 enthaltenen Angaben die Abgabe derart, dass aus den Kassen 9 und 10 möglichst wenig Banknoten 2 ausgegeben werden müssen, wobei die Abgabe aus der Kasse 9 bzw. 10 erfolgt, bei der möglichst wenig Banknoten 2 von einer Kasse 9 bzw. 10 zur andern 10 bzw. 9 verschoben werden müssen. Denkbar ist auch die Eingabe der gewünschten Stückelung des abzugebenden Betrages über die Tastatur des Apparates 18.

Sobald alle zur Abgabe vorgesehenen Banknoten 2 über die Abgabestrecke 26 zur Abgabeöffnung 4 transportiert und alle Instruktionen abgearbeitet sind, entscheidet die Steuereinrichtung 12, ob Banknoten 2 zwischen den Kassen 9 und 10 derart verschoben werden müssen, damit in beiden Kassen 9 und 10 etwa gleichviele Banknoten 2 enthalten sind.

Bei der Abgabe werden gegebenenfalls eine grössere Anzahl von Banknoten 2 dem Benutzer übergeben. In einer vorteilhaften Ausführung der Vorrichtung 1 endet deshalb die Abgabestrecke 26 in einem Stapler 36. Er sammelt die hintereinander ankommenden und auszugebenden Banknoten 2 und gibt sie als einen Stapel in einem Schub durch die Abgabeöffnung 4 an den Benutzer ab.

Je nach Einsatzart der Vorrichtung 1 setzt sich die Erstausstattung des Banknotenspeichers an Banknoten 2 aus verschiedenen Anteilen der Wertstufen zusammen. Vorteilhaft führt die Steuereinrichtung 12 eine Statistik über die Anzahl und die Art der eingenommenen und abgegebenen Banknoten 2. Bei einer Kontrolle der Vorrichtung 1 kann daher festgestellt werden, ob die Zusammensetzung der Kassenstapel 34 optimal ist oder ob der Anteil bestimmter Wertstufen im Banknotenspeicher erhöht werden muss. Ein weiterer Vorteil gegenüber dem Stand der Technik ist die Verlängerung der Zeitspanne zwischen den Kontrollen der Vorrichtung 1, da die eingenommenen Banknoten 2 im Banknotenspeicher abgelegt werden und für eine Abgabe wieder zur Verfügung stehen, insbesondere wenn die Abgabe derart optimiert wird, dass die nach der Statistik überproportional vertretenen Wertstufen bevorzugt abgegeben werden.

Bei der Abgabeprüfung nichtidentifizierbares Gut wird wieder dem Banknotenspeicher zugeführt, wobei eine Fehlermeldung beispielsweise auf einem der Apparate 18 angezeigt wird.

In einer vereinfachten Ausführung fehlen die Rückgabeweiche 16, die Rückgabestrecke 28 und die Rückgabeschale 5. Das nichtidentifizierte Gut darf dann nur bei der Eingabe von Banknoten 2, aber nicht bei deren Abgabe aus dem Banknotenspeicher, von der Steuereinrichtung 12 zur Abgabeöffnung 4 geleitet werden.

Bei der Abgabeprüfung nichtidentifizierbares Gut wird vorteilhaft aus dem Banknotenspeicher ausgeschieden und mittels der Rückgabeweiche 16 über die Rückgabestrecke 28 in eine Rückgabeschale 5 transportiert, die nur Kontrollpersonen zugänglich ist. Bei der Eingabe lenkt die Steuereinrichtung 12 das nichtidentifizierbare Gut über die Transportstrecke 22 und das Förderband 19 mittels der Abgabeweiche 15 zur Abgabeöffnung 4. Diese Ausführung ermöglicht vorteilhaft eine spätere Ueberprüfung der Rückweisungsgründe und entlastet den Banknotenspeicher von nichtidentifizierbarem Gut.

In einer weiteren Ausführung der Vorrichtung 1 ist die Wendevorrichtung 11 weggelassen. Diese Vereinfachung wird mit einem höheren Zeitaufwand bei der Notenausgabe erkauft, da das Prüfgerät 4 auch bei der Abgabe die Orientierung der Banknote 2 ermitteln muss.

Die Vorrichtung 1 ist in der Figur 2 mit einem vereinfachten Transportsystem und einem anderen Banknotenspeicher ausgerüstet. Das Transportsystem der Vorrichtung 1 umfasst in dieser Ausführung nur die Weichen 14 bis 16, das Förderband 19, die Förderstrecke 21, die Transportstrecke 22, den Förderer 24, die Abgabestrecke 26, das Transportband 27, die Rückgabestrecke 28 und die Einmündungen 29 und 30. Gegenüber einer Ausführung nach der Figur 1 entfallen die zweite Kassenweiche 13, die dritte Einmündung 31 und die Teilstrecken 20, 23 und 25 des Transportsystems.

Der Banknotenspeicher besteht nur aus einer einzigen "first in - first out"- Kasse (FIFO-Kasse) 37 (Figur 2). Der einzige Kassenstapel 34 in der FIFO-Kasse 37 wird am Kasseneingang 32 von unten her mittels einer Ablegevorrichtung 38 und auf der oberen Seite von einer Entnahmevorrichtung 39 begrenzt. Die Entnahmevorrichtung 39 weist auf der Ausgangsseite die einzige Kassenweiche 14 auf. Der Inhalt des Banknotenspeichers, d. h. die Höhe des Kassenstapels 34, bestimmt den Abstand zwischen der Ablegevorrichtung 38 und der Entnahmevorrichtung 39. Die Ablegevorrichtung 38 wird beispielsweise mittels Federkraft auf den Kassenstapel 34 gegen die Entnahmevorrichtung 39 gepresst.

Die Kassenweiche 14 ist über den einen Zweig mit dem Förderband 19 verbunden. Der andere Zweig mündet direkt in den Förderer 24, der die Verbindung zum Prüfgerät 8 herstellt.

Die Abgabeweiche 15 ist mit dem einen Zweig an die Abgabestrecke 26 angeschlossen. Der andere Zweig, das Transportband 27, führt zum Kasseneingang 32 und weist am kassenseitigen Ende ein Ausgleichsstück auf. Es passt sich der sich verändernden Lage des Kasseneingangs 32 an, die durch die unterschiedliche Höhe des Kassenstapels 34 bestimmt ist.

Für die übrigen, nicht erwähnten Teile in der Figur 2 gelten die gleichen Bezugszahlen und die gleichen Benennungen wie in der Figur 1.

Eine Banknote 2 wird beim Kassieren über das Transportband 27 in die FIFO-Kasse 37 befördert und von der Ablegevorrichtung 38 als unterste im Kassenstapel 34 abgelegt.

Bei der Abgabe entnimmt die Entnahmevorrichtung 39 auf ein Kommando der Steuereinrichtung 12 die oberste Banknote 2 vom Kassenstapel 34 und führt sie in die Kassenweiche 14 ein. Die Banknote 2 wird über die Kassenweiche 14 an den Förderer 24 oder das Förderband 19 abgegeben. Stimmt die Wertstufe der obersten Banknote 2 nicht mit der vorbestimmten Wertstufe überein, müssen die Banknoten 2 solange zum Umstapeln über das Förderband 19 und über das Transportband 27 umgeleitet werden, bis diese Forderung erfüllt wird. Der Vorteil des vereinfachten und preisgünsteren Banknotenspeichers muss mit einer im Mittel geringfügig längeren Abgabezeit erkauft werden, da gegebenenfalls der ganze Inhalt des Banknotenspeichers umgeschichtet werden muss, bis die vorbestimmte Wertstufe abgegeben werden kann.

In einer vorteilhaften Ausführung der Vorrichtung 1 ist nach der Wendeeinrichtung 11 (Figur 3) eine Zusatzweiche 40 am Ende der Transportstrecke 22 eingebaut, deren einen Zweig in einen Behälter für Banknoten 2 mündet, die das Prüfgerät 8 zwar erkennt, die Vorrichtung 1 aber z. B. als fremde Währung nicht abgibt, und deren anderer Zweig anstelle der Transportstrecke 22 über die zweite Einmündung 30 zum Förderband 19 führt. Der Behälter ist vorteilhaft als eine Sortiervorrichtung 41 mit mehreren Stapelfächern 42 ausgebildet, um die Banknoten 2, nach Wertstufen geordnet, in einer vorbestimmten Orientierung abzulegen. Die Zusatzweiche 40 und die Sortiervorrichtung 41 sind über hier nicht gezeigte Leitungen mit der Steuereinrichtung 12 (Figur 1) verbunden.

Die Steuereinrichtung 12 entscheidet beispielsweise auch auf Grund des Inhalts ihres Speicherteils 35, zu welchem Zeitpunkt welche Banknoten 2 aus dem Banknotenspeicher entnommen und in die vorbestimmten Stapelfächer 42 (Figur 3) abgelegt werden, damit der Banknotenspeicher nicht durch zuviele Banknoten der gleichen Wertstufe verstopft wird. Die Vorteile einer Vorrichtung 1 nach der Figur 3 liegen in der längeren Zeitspanne zwischen den Kontrollen, in einem dauernd optimierten Inhalt des Banknotenspeichers sowie in den Bündeln von Banknoten 2, die in den Stapelfächern 42 mit einer vorbestimmten Orientierung abgelegt sind.

Denkbar ist auch die Ablage des bei der Abgabe nichtidentifizierten Guts in ein vorbestimmtes Stapelfach 42.

## Patentansprüche

1. Vorrichtung zur Annahme und Abgabe von Banknoten (2), mit
einer Eingabeöffnung (3) für Banknoten,
einer Abgabeöffnung (4) für Banknoten,
einem Banknotenspeicher (9, 10, 37) zur Aufnahme angenommener und wiederabzugebender Banknoten (2),
einem Prüfgerät (8) zum Abtasten einer Banknote (2) und Erzeugen eines Wertsignals, das die Wertstufe der abgetasteten Banknote angibt,
einem Transportsystem (13 - 16, 19 - 28), das die Eingabeöffnung, die Abgabeöffnung, den Banknotenspeicher und das Prüfgerät miteinander verbindet, und
einer Steuereinrichtung (12) zum Empfang des Wertsignals und Steuerung des Transportsystems,
dadurch gekennzeichnet,
daß das Transportsystem (13 - 16, 19 - 28) eine Förderstrecke (21, 22, 19, 27) für Banknoten (2) verschiedener Wertstufen aufweist, die die Eingabeöffnung (3) mit einem Eingang (32) des Banknotenspeichers (9, 10, 37) verbindet, um Banknoten verschiedener Wertstufen gemeinsam im Banknotenspeicher zu stapeln, und
daß die Steuereinrichtung (12) zur Abgabe einer Banknote (2) einer vorbestimmten Wertstufe die Entnahme einer Banknote (2) aus dem Banknotenspeicher (9, 10, 37) veranlaßt, und eine erste Weiche (15) des Transportsystems so schaltet, daß die entnommene Banknote dann, wenn sie nicht die vorbestimmte Wertstufe aufweist, von einem Ausgang des Banknotenspeichers zu dessen Eingang (32) zurückgeführt wird, um die Banknoten im Banknotenspeicher umzustapeln, während sie dann, wenn sie die vorbestimmte Wertstufe aufweist, vom Ausgang des Banknotenspeicher zur Abgabeöffnung (4) geführt wird.

2. Vorrichtung nach Anspruch 1, wobei das Transportsystem (13 - 16, 19 - 28) die entnommene Banknote (2) zum Prüfgerät (8) führt, das entsprechend der Wertstufe der entnommenen Banknote ein Wertsignal erzeugt, und wobei die Steuereinrichtung (12) die erste Weiche (15) aufgrund des Wertsignals steuert.

3. Vorrichtung nach Anspruch 1, wobei das Transportsystem (13 - 16, 19 - 28) eine eingegebene Banknote (2) zur Erzeugung eines Wertsignals zum Prüfgerät (8) führt und die Steuereinrichtung (12) das erzeugte Wertsignal und eine Kennziffer, die die Position der eingegebenen Banknote im Banknotenspeicher (9, 10, 37) angibt, in einem Datenspeicher (35) speichert; und wobei die Steuereinrichtung (12) bei der Abgabe von Banknoten die Wertstufe einer aus dem Banknotenspeicher entnommenen Banknote aufgrund des Inhalts des Datenspeichers (35) feststellt und die erste Weiche (15) entsprechend der so festgestellten Wertstufe steuert.

4. Vorrichtung nach Anspruch 3, wobei die Steuereinrichtung (12) bei der Abgabe von Banknoten eine zweite Weiche (14) des Transportsystems so steuert, daß Banknoten, für die die Steuereinrichtung aufgrund des Inhalts des Datenspeichers (35) die vorbestimmte Wertstufe festgestellt hat, vom Ausgang des Banknotenspeichers (9, 10, 37) zum Prüfgerät (8) geführt werden, um festzustellen, ob sie identifizierbar sind, und eine dritte Weiche (16, 40) so, daß eine identifizierbare Banknote der vorbestimmten Wertstufe zur Abgabeöffnung (4) geführt wird, während eine nicht identifizierbare Banknote in einen Behälter (5, 41) geleitet wird.

5. Vorrichtung nach einem der Ansprüche 1 bis 4, wobei der Ausgang des Prüfgeräts (8) eine Rückgabeweiche (16) aufweist, die zur Rückgabe nicht identifizierbarer Banknoten (2) mit einer Rückgabeschale (5) verbunden ist.

6. Vorrichtung nach einem der Ansprüche 1 bis 5, wobei der Ausgang des Prüfgeräts (8) mit einer Wendevorrichtung (11) verbunden ist, um eingegebene Banknoten (2) in eine zur Speicherung vorbestimmte Lage zu bringen.

7. Vorrichtung nach einem der Ansprüche 1 bis 6, wobei das Transportsystem einen Stapler (36) für Banknoten (2), die zur Abgabeöffnung (4) geführt werden, aufweist.

8. Vorrichtung nach einem der Ansprüche 1 bis 7, wobei der Banknotenspeicher (37) einen einzigen Stapelraum für Banknoten (2) aufweist, der auf der Seite des Eingangs (32) des Banknotenspeichers von einer Ablegeeinrichtung (38) und auf der Seite des Ausgangs (14) des Banknotenspeichers von einer Entnahmeeinrichtung (39) begrenzt ist.

9. Vorrichtung nach einem der Ansprüche 1 bis 7, wobei der Banknotenspeicher zwei Stapelräume (9, 10) für Banknoten (2) aufweist und das Transportsystem eine Fördereinrichtung (13, 14, 19, 20, 27) zum Umstapeln von Banknoten von einem (9; 10) der Stapelräume in den anderen (10; 9) aufweist.

10. Verfahren zum Betrieb einer Vorrichtung zur Annahme und Abgabe von Banknoten (2), wobei die Vorrichtung ein Prüfgerät (8) zum Bestimmen der Wertstufe von Banknoten, einen Banknotenspeicher (9, 10, 37) zur Aufnahme von Banknoten und ein Transportsystem (13 - 16, 19 - 28) zum Transport von Banknoten aufweist,
mit folgenden Schritten:
bei der Annahme von Banknoten, Transportieren einer eingegebenen Banknote (2) von einer Eingangsöffnung (3) der Vorrichtung in den Banknotenspeicher (9, 10, 37),
bei der Abgabe von Banknoten, Auswahl einer abzugebenden Banknote (2), die eine vorbestimmte Wertstufe aufweist, und Transport der ausgewählten Banknote zu einer Abgabeöffnung (4) der Vorrichtung,
dadurch gekennzeichnet,
daß, bei der Annahme von Banknoten, Banknoten (2) verschiedener Wertstufen gemeinsam in dem Banknotenspeicher (9, 10, 37) gestapelt werden, und daß bei der Auswahl der abzugebenden Banknote (2) folgende Schritte durchgeführt werden:
a) Entnehmen einer Banknote (2) aus dem Banknotenspeicher (9, 10, 37),
b) Entscheiden, ob die entnommene Banknote (2) die vorbestimmte Wertstufe aufweist,
c) Zurückführen einer entnommenen Banknote (2), die nicht die vorbestimmte Wertstufe aufweist, über das Transportsystem (13 - 16, 19 - 28) zu einem Eingang (32) des Banknotenspeichers, um die Banknoten im Banknotenspeicher umzustapeln, und
d) Führen einer entnommenen Banknote (2) der vorbestimmten Wertstufe über das Transportsystem (13 - 16, 19 - 28) zu der Abgabeöffnung (4) der Vorrichtung.

11. Verfahren nach Anspruch 10, wobei in Schritt b) die entnommene Banknote (2) zum Prüfgerät (8) geführt wird, das entsprechend der Wertstufe der Banknote (2) ein Wertsignal erzeugt, und wobei eine Steuereinrichtung (12) das Transportsystem (13 - 16, 19 - 28) aufgrund des Wertsignals so steuert, daß die entnommene Banknote (2) jeweils entweder gemäß Schritt c) oder Schritt d) geführt wird.

12. Verfahren nach Anspruch 10, wobei bei der Annahme von Banknoten
eine eingegebene Banknote zu dem Prüfgerät (8) geführt wird, das entsprechend der Wertstufe der Banknote ein Wertsignal erzeugt,
das Wertesignal und eine Kennziffer, die die Position der eingegebenen Banknote (2) im Banknotenspeicher (9, 10, 37) angibt in einem Datenspeicher (35) gespeichert werden, und
wobei eine Steuereinrichtung (12) in Schritt b) die Wertstufe der aus dem Banknotenspeicher entnommenen Banknote (2) aufgrund des Inhalts des Datenspeichers (35) bestimmt und das Transportsystem (13 - 16, 19 - 28) so steuert, daß die entnommene Banknote jeweils entweder gemäß Schritt c) oder Schritt d) geführt wird.

13. Verfahren nach Anspruch 12, wobei eine entnommene Banknote (2), für die die Steuereinrichtung (12) aufgrund des Inhalts des Datenspeichers (35) die vorbestimmte Wertstufe festgestellt hat, zum Prüfgerät (8) geführt wird, um festzustellen, ob sie identifizierbar ist, und wobei nur eine identifizierbare Banknote gemäß Schritt d) geführt wird.

14. Verfahren nach Anspruch 13, wobei eine nicht-identifizierbare Banknote (2) in einen Behälter (5, 41) für nicht-identifizierbare Banknoten geleitet wird.

## Claims

1. Apparatus for accepting and dispensing banknotes (2), comprising:
an insertion opening (3) for banknotes,
a dispensing opening (4) for banknotes,
a banknote store (9, 10, 37) for holding banknotes (2) that have been accepted and are to be re-dispensed,
a testing device (8) for scanning a banknote (2) and generating a denomination signal indicating the denomination of the scanned banknote,
a transport system (13 to 16, 19 to 28) connecting the insertion opening, the dispensing opening, the banknote store and the testing device to one another, and
a control device (12) for receiving the denomination signal and controlling the transport system,
characterised in
that the transport system (13 to 16, 19 to 28) comprises a conveying section (21, 22, 19, 27) for banknotes (2) of different denominations, which conveying section connects the insertion opening (3) with an entrance (32) of the banknote store (9, 10, 37) in order to stack banknotes of different denominations together in the banknote store, and
that, for dispensing a banknote (2) of a predetermined denomination, the control device (12) causes a banknote (2) to be withdrawn from the banknote store (9, 10, 37) and sets a first routing gate (15) of the transport system in such a manner that, if the banknote withdrawn is not of the predetermined denomination, it is returned from an exit of the banknote store to the entrance (32) thereof in order to re-stack the banknotes in the banknote store, whereas, if it is of the predetermined denomination, it is directed from the exit of the banknote store to the dispensing opening (4).

2. Apparatus according to claim 1, wherein the transport system (13 to 16, 19 to 28) takes the withdrawn banknote (2) to the testing device (8), which generates a denomination signal in accordance with the denomination of the withdrawn banknote, and wherein the control device (12) controls the first routing gate (15) on the basis of the denomination signal.

3. Apparatus according to claim 1, wherein the transport system (13 to 16, 19 to 28) takes an inserted banknote (2) to the testing device (8) in order to generate a denomination signal, and the control device (12) stores the denomination signal generated and a reference number indicating the position of the inserted banknote in the banknote store (9, 10, 37), in a memory (35); and wherein, in the dispensing of banknotes, the control device (12) ascertains the denomination of a banknote withdrawn from the banknote store on the basis of the contents of the memory (35) and controls the first routing gate (15) in accordance with the denomination so ascertained.

4. Apparatus according to claim 3, wherein, in the dispensing of banknotes, the control device (12) controls a second routing gate (14) of the transport system in such a manner that banknotes that have been ascertained as being of the predetermined denomination by the control device on the basis of the contents of the memory (35) are directed from the exit of the banknote store (9, 10, 37) to the testing device (8) to ascertain whether they are identifiable, and controls a third routing gate (16, 40) in such a manner that an identifiable banknote of the predetermined denomination is directed to the dispensing opening (4) whereas an unidentifiable banknote is routed into a container (5, 41).

5. Apparatus according to any one of claims 1 to 4, wherein the exit of the testing device (8) comprises a return routing gate (16) which, for the return of unidentifiable banknotes (2), is connected to a return tray (5).

6. Apparatus according to any one of claims 1 to 5, wherein the exit of the testing device (8) is connected to a turn-over device (11) in order to bring inserted banknotes (2) into a predetermined position for storage.

7. Apparatus according to any one of claims 1 to 6, wherein the transport system comprises a stacker (36) for banknotes (2) directed to the dispensing opening (4).

8. Apparatus according to any one of claims 1 to 7, wherein the banknote store (37) comprises a single stacking space for banknotes (2) which is defined on the entrance (32) side of the banknote store by a depositing device (38) and on the exit (14) side of the banknote store by a withdrawal device (39).

9. Apparatus according to any one of claims 1 to 7, wherein the banknote store comprises two stacking spaces (9, 10) for banknotes (2), and the transport system comprises conveying means (13, 14, 19, 20, 27) for re-stacking banknotes from the one (9; 10) to the other (10; 9) of the stacking spaces.

10. Method of operating an apparatus for accepting and dispensing banknotes (2), wherein the apparatus comprises a testing device (8) for ascertaining the denomination of banknotes, a banknote store (9, 10, 37) for holding banknotes and a transport system (13 to 16, 19 to 28) for transporting banknotes,
comprising the following steps:
during acceptance of banknotes, transporting an inserted banknote (2) from an insertion opening (3) of the apparatus into the banknote store (9, 10, 37),
during dispensing of banknotes, selecting a banknote (2) to be dispensed that is of a predetermined denomination, and transporting the selected banknote to a dispensing opening (4) of the apparatus,
characterised in
that, during acceptance of banknotes, banknotes (2) of different denominations are stacked together in the banknote store (9, 10, 37), and
that, in the selection of the banknote (2) to be dispensed, the following steps are carried out:
a) withdrawing a banknote (2) from the banknote store (9, 10, 37),
b) deciding whether the banknote (2) withdrawn is of the predetermined denomination,
c) returning a withdrawn banknote (2) that is not of the predetermined denomination via the transport system (13 to 16, 19 to 28) to an entrance (32) of the banknote store in order to re-stack the bank-notes in the banknote store, and
d) directing a withdrawn banknote (2) of the predetermined denomination via the transport system (13 to 16, 19 to 28) to the dispensing opening (4) of the apparatus.

11. Method according to claim 10, wherein, in step b), the withdrawn banknote (2) is directed to the testing device (8), which generates a denomination signal in accordance with the denomination of the banknote (2), and wherein a control device (12) controls the transport system (13 to 16, 19 to 28) on the basis of the denomination signal in such a manner that the withdrawn banknote (2) is directed either in accordance with step c) or in accordance with step d).

12. Method according to claim 10, wherein, during acceptance of banknotes,
an inserted banknote is taken to the testing device (8), which generates a denomination signal in accordance with the denomination of the banknote,
the denomination signal and a reference number indicating the position of the inserted banknote (2) in the banknote store (9, 10, 37) are stored in a memory (35), and
wherein a control device (12) ascertains in step b) the denomination of the banknote (2) withdrawn from the banknote store on the basis of the contents of the memory (35) and controls the transport system (13 to 16, 19 to 28) in such a manner that the withdrawn banknote is directed either in accordance with step c) or in accordance with step d).

13. Method according to claim 12, wherein a withdrawn banknote (2) that has been ascertained as being of the predetermined denomination by the control device on the basis of the contents of the memory (35) is directed to the testing device (8) to ascertain whether the banknote is identifiable, and wherein only an identifiable banknote is directed in accordance with step d).

14. Method according to claim 13, wherein an unidentifiable banknote (2) is routed into a container (5, 41) for unidentifiable banknotes.

## Revendications

1. Dispositif de réception et de distribution de billets de banque (2), comportant
une ouverture d'introduction (3) pour billets de banque,
une ouverture de distribution (4) pour billets de banque,
un magasin de billets de banque (9, 10, 37) pour recueillir les billets de banque (2) réceptionnés et à redistribuer,
un appareil de contrôle (8) destiné à palper le billet de banque (2) et à produire un signal de valeur indiquant la valeur du billet de banque palpé,
un système de transport (13 - 16, 19 - 28) reliant entre eux l'ouverture d'introduction, l'ouverture de distribution, le magasin de billets de banque et l'appareil de contrôle, et
un dispositif de commande (12) pour la réception du signal de valeur et la commande du système de transport,
caractérisé en ce que
le système de transport (13 - 16, 19 - 28) comporte une voie de transport (21, 22, 19, 27) pour les billets de banque (2) de valeurs différentes, laquelle voie relie l'ouverture d'introduction (3) à une entrée (32) située sur le magasin de billets de banque (9, 10, 37), afin d'empiler ensemble les billets de banque de valeurs différentes dans le magasin de billets de banque, et
en ce que le dispositif de commande (12) pour la distribution d'un billet de banque (2) d'une valeur prédéfinie provoque le prélèvement d'un billet de banque (2) dans le magasin de billets de banque (9, 10, 37) et commande une première aiguille (15) du système de transport de manière à réacheminer le billet de banque, lorsqu'il ne présente pas la valeur prédéfinie, depuis une sortie du magasin de billets de banque jusqu'à l'entrée (32) de celui-ci, afin de retourner les billets de banque dans le magasin, tandis que, dès lors qu'il présente la valeur prédéfinie, il est acheminé de la sortie du magasin de billets de banque vers l'ouverture de distribution (4).

2. Dispositif selon la revendication 1, dans lequel le système de transport (13 - 16, 19 - 28) achemine le billet de banque (2) prélevé vers l'appareil de contrôle (8) qui, selon la valeur du billet de banque prélevé, produit un signal de valeur, et dans lequel le dispositif de commande (12) commande la première aiguille (15) en fonction du signal de valeur.

3. Dispositif selon la revendication 1, dans lequel le système de transport (13 - 16, 19 - 28) achemine un billet de banque (2) qui a été introduit vers l'appareil de contrôle (8) afin de produire un signal de valeur, le dispositif de commande (12) enregistre le signal de valeur produit et un chiffre qui indique la position du billet de banque introduit dans le magasin de billets de banque (9, 10, 37) dans une mémoire de données (35), et le dispositif de commande (12) détermine lors de la distribution des billets de banque la valeur d'un billet de banque prélevé dans le magasin de billets de banque en fonction du contenu de la mémoire de données (35) et commande la première aiguille (15) selon la valeur ainsi déterminée.

4. Dispositif selon la revendication 3, selon lequel,, lors de la distribution des billets de banque, le dispositif de commande (12), commande une deuxième aiguille (14) du système de transport, de manière à acheminer des billets de banque pour lesquels le dispositif de commande a déterminé la valeur prédéfinie en fonction du contenu de la mémoire de données (35), de la sortie du magasin de billets de banque (9, 10, 37) vers l'appareil de contrôle (8) pour déterminer s'ils sont identifiables, et une troisième aiguille (16, 40), de manière à acheminer un billet de banque identifiable de la valeur prédéfinie vers l'ouverture de distribution (4), tandis qu'un billet de banque non identifiable est acheminé dans un récipient (5,41).

5. Dispositif selon l'une des revendications 1 à 4, dans lequel la sortie de l'appareil de contrôle (8) comporte une aiguille de renvoi (16), qui, pour renvoyer les billets de banque (2) non identifiables, est reliée à un plateau de renvoi (5).

6. Dispositif selon l'une des revendications 1 à 5, dans lequel la sortie de l'appareil de contrôle (8) est reliée à un dispositif de retournement (11) qui met les billets de banque (2) introduits dans une position prédéterminée permettant l'emmagasinage.

7. Dispositif selon l'une des revendications 1 à 6, dans lequel le système de transport comporte un empileur (36) pour les billets de banque (2) qui sont acheminés vers l'ouverture de distribution (4).

8. Dispositif selon l'une des revendications 1 à 7, dans lequel le magasin de billets de banque (37) comporte un seul compartiment d'empilage pour billets de banque (2), qui est limité sur le côté de l'entrée (32) du magasin de billets de banque par un dispositif de réception (38) et sur le côté de la sortie (14) du magasin de billets de banque par un dispositif de prélèvement (39).

9. Dispositif selon l'une des revendications 1 à 7, dans lequel le magasin de billets de banque comporte deux compartiments d'empilage (9, 10) de billets de banque (2), et le système de transport comporte un dispositif d'acheminement (13, 14, 19, 20, 27) destiné à acheminer les billets de banque de l'un (9, 10) des compartiments d'empilage vers l'autre (10; 9) en les retournant.

10. Procédé d'exploitation d'un dispositif de réception et de distribution de billets de banque (2), dans lequel le dispositif est pourvu d'un appareil de contrôle (8) pour déterminer la valeur des billets de banque, d'un magasin de billets de banque (9, 10, 37) pour réceptionner les billets de banque et d'un système de transport (13 - 16, 19 - 28) pour transporter les billets de banque, lequel procédé comporte les procédures suivantes:
lors de la réception de billets de banque: transport d'un billet de banque (2) introduit d'une ouverture d'entrée (3) du dispositif dans le magasin de billets de banque (9, 10, 37),
lors de la distribution de billets de banque: sélection d'un billet de banque (2) à distribuer ayant une valeur prédéfinie, et transport du billet de banque sélectionné vers une ouverture de distribution (4) du dispositif, caractérisé en ce que, lors de la réception de billets de banque, les billets de banque (2) de valeurs différentes sont empilés ensemble dans le magasin de billets de banque (9, 10, 37), et que lors de la sélection du billet de banque (2) à distribuer, les procédures suivantes sont effectuées:
a) prélever un billet de banque (2) dans le magasin de billets de banque (9, 10, 37),
b) décider si le billet de banque (2) prélevé a la valeur prédéfinie,
c) réacheminer un billet de banque (2) prélevé qui n'a pas la valeur prédéfinie, par l'intermédiaire d'un système de transport (13 - 16, 19 - 28) vers une entrée (32) du magasin de billets de banque, pour retourner les billets de banque dans le magasin de billets, et
d) acheminer un billet de banque (2) prélevé ayant la valeur prédéfinie par l'intermédiaire du système de transport (13 - 16, 19 - 28) à l'ouverture de distribution (4) du dispositif.

11. Procédé selon la revendication 10, dans lequel, dans la procédure b), le billet de banque (2) prélevé est acheminé vers l'appareil de contrôle (8) qui selon la valeur du billet de banque (2) produit un signal de valeur, et un dispositif de commande (12) commande le système de transport (13 - 16, 19 - 28) en fonction du signal de valeur, de manière à transporter le billet de banque (2) prélevé chaque fois soit selon la procédure c) ou la procédure d).

12. Procédé selon la revendication 10, dans lequel, lors de la réception de billets de banque, un billet de banque introduit est acheminé vers l'appareil de contrôle (8) qui, selon la valeur du billet de banque, produit un signal de valeur,
le signal de valeur et un chiffre indiquant la position du billet de banque (2) qui a été introduit dans le magasin de billets (9, 10, 37) sont enregistrés dans une mémoire de données (35), et
dans lequel un dispositif de commande (12) détermine dans la procédure b) la valeur du billet de banque (2) prélevé dans le magasin de billets en fonction du contenu de la mémoire de données (35) et commande le système de transport (13 - 16, 19 - 28) de manière à acheminer chaque fois le billet de banque prélevé soit selon la procédure c) soit selon la procédure d).

13. Procédé selon la revendication 12, dans lequel un billet de banque (2) pour lequel le dispositif de commande (12) a déterminé la valeur prédéfinie en fonction du contenu de la mémoire de données (35) est acheminé vers l'appareil de contrôle (8) pour déterminer s'il est identifiable, et seul un billet de banque identifiable est acheminé selon la procédure d).

14. Procédé selon la revendication 13, selon lequel un billet de banque (2) non identifiable est acheminé dans un récipient (5, 41) destiné à recueillir les billets de banque non identifiables.
